# EUROPÄISCHE PATENTSCHRIFT

(11) **EP 0 540 736 B1**
(45) Veröffentlichungstag und Bekanntmachung des Hinweises auf die Patenterteilung: **09.08.1995**
(21) Anmeldenummer: 92923581.0
(22) Anmeldetag: 21.05.1992
(51) Int. Cl.: F04C 15/04

(54) **GEHÄUSE EINER EXZENTERSCHNECKENPUMPE**
CASING FOR AN ECCENTRIC WORM-SCREW PUMP
CARTER DE POMPE A VIS EXCENTRIQUE

(30) Priorität: 22.05.1991 DE 4116697; 22.10.1991 DE 4134853
(43) Veröffentlichungstag der Anmeldung: 12.05.1993
(73) Patentinhaber: Netzsch-Mohnopumpen GmbH, D-84478 Waldkraiburg (DE)
(72) Erfinder: HANTSCHK, Günther, D-8264 Waldkraiburg (DE); EITLER, Jörg, D-8261 Mettenheim-Hart (DE); KREIDL, Johann, D-8264 Waldkraiburg (DE)
(74) Vertreter: Goetz, Rupert, Dipl.-Ing.
(86) Internationale Anmeldenummer: EP9201139
(87) Internationale Veröffentlichungsnummer: WO9220923

(56) Entgegenhaltungen:
- EP-A- 0 083 829
- EP-A- 0 255 336
- DE-A- 2 311 770
- DE-A- 2 618 038
- GB-A- 2 021 199

## Beschreibung

Die Erfindung betrifft ein Gehäuse einer Exzenterschneckenpumpe, mit
- einem Statormantel, der mindestens einen sich über seine Länge erstreckenden Trennbereich aufweist,
- einer Statorauskleidung aus einem Elastomer, die zusammen mit dem Statormantel einen rohrförmigen Pumpenstator bildet, und
- zwei Gehäuseteilen, die über je einen an ihnen ausgebildeten Anschlußstutzen mit je einem Ende des Statormantels verbunden sind.

Aus der DE 3218714 C2 ist ein nachstellbarer Stator für Exzenterschneckenpumpen bekannt, der einen aus Metall o.dgl. bestehenden Statormantel und eine elastisch verformbare Statorauskleidung aufweist. Der Statormantel ist mit mehreren über seinen Umfang verteilt angeordneten, in Längsrichtung des Stators verlaufenden Sicken versehen, die einen radial nach innen vorspringenden Querschnitt mit einer Sollbruchstelle aufweisen. Der Durchmesser dieses bekannten Stators läßt sich durch Nachspannen einer von außen auf ihn einwirkenden Schelle verringern, um Verschleiß der Statorauskleidung auszugleichen. Die Sicken im Statormantel erleichtern das Nachspannen von Anfang an und sollen ein stärkeres Nachspannen dadurch ermöglichen, daß sie an ihren Sollbruchstellen brechen, wodurch der Statormantel in voneinander unabhängige Mantelsegmente unterteilt wird, so daß beim weiteren Nachspannen keine Verformungsarbeit an den Sicken mehr aufgebracht werden muß.

Statoren von Exzenterschneckenpumpen sind üblicherweise zwischen zwei Gehäuseteilen angeordnet, die durch miteinander verschraubte Flansche oder durch Zuganker miteinander verbunden sind und je einen Anschlußstutzen aufweisen, der über je ein Ende des Statormantels greift. Solche Anordnungen sind aus der DE 2331173 C3 und der DE 2527141 C3 auch bei nachstellbaren Statoren bekannt.

Die DE 2 618 038 A1 offenbart eine Exzenterschneckenpumpe mit einem nachstellbaren Stator, dessen Mantel infolge einer über die ganze Länge des Mantels schraubenlinienförmig verlaufenden Schlitzung zusammendrückbar ist. Der Stator kann somit von einer ihn umschließenden Spannschelle auf seiner gesamten Länge gleichmäßig radial zusammengedrückt werden.

In der GB 2 021 199 A ist ein Stator für eine Exzenterschneckenpumpe offenbart, der ein Gehäuse und eine Statorauskleidung aufweist. Die Statorauskleidung und das Gehäuse greifen an einer Vielzahl von Stellen in formschlüssiger Verbindung ineinander ein. Die Verbindung zwischen Gehäuse und Auskleidung ist so gestaltet, daß die der Abnutzung ausgesetzte Statorauskleidung relativ leicht ausgetauscht werden kann.

Exzenterschneckenpumpen eignen sich zum Fördern von Sprengstoffemulsionen prinzipiell sehr gut. Trotzdem kann es durch Bedienungsfehler oder besondere Umstände dazu kommen, daß innerhalb einer solchen Pumpe Druck- und Temperaturbedingungen auftreten, die eine Explosion einleiten können.

Eine solche Explosion beginnt mit einem Zündvorgang, der durch Energiezufuhr ausgelöst wird. Der entzündete Sprengstoff entwickelt Gase, welche einen Druckanstieg bewirken, der die Brenngeschwindigkeit weiter beschleunigt. Moderne, Wasser enthaltende Sprengstoffe - Slurries oder Emulsionen - brennen nicht unter normalem atmosphärischem Druck (1 bar). Der Minimaldruck zum selbsttätigen Verbrennen liegt, je nach Zusammensetzung eines typischen wasserbasierten Sprengstoffes, zwischen 5 und 20 bar. Versuche haben gezeigt, daß ein geschlossenes, mit Emulsionssprengstoff gefülltes Gefäß, das unter Druck von einem kurzen glühenden Draht entzündet wird (Punktzündung) nicht detoniert, wenn das Gefäß mit einer Berstscheibe abgesichert ist. Eine solche Berstscheibe wird eine Detonation jedoch nicht verhindern können, wenn die Zündung in vielen Punkten gleichzeitig stattfindet, da die Berstscheibe dann den Druckanstieg, infolge ihres relativ kleinen Querschnittes, nicht schnell genug abbauen kann.

Gleichzeitige Zündung an vielen Punkten kann in einer Exzenterschneckenpumpe auftreten, wenn diese eine Zeitlang gegen einen verstopften oder verschlossenen Auslaß arbeitet. Dabei wird die volle Antriebsenergie in Wärmeenergie umgewandelt, die den Werkstoff in den Förderkammern der Pumpe zwischen Rotor und Stator aufheizt. Wenn die Temperatur genügend hoch ansteigt, setzt Selbstzündung an mehreren Stellen im Sprengstoff ein. Der kritische Zeitrahmen für eine solche Aufheizung reicht typisch von fünf bis zwanzig Minuten. Die Übergangszeit von einer schnellen Verbrennung (Deflagration) zu einer Detonation in den Förderkammern hängt ab von der Sprennstoffmenge, die sich gleichzeitig selbstentzündet, und kann zwischen Millisekunden und Sekunden liegen.

Der Erfindung liegt deshalb die Aufgabe zugrunde, bei einer Exzenterschneckenpumpe vor Erreichen eines kritischen Druckpotentials, das zur Explosion eines geförderten Sprengstoffes führen kann, für eine Druckentlastung zu sorgen, die schneller stattfindet als der bei gegebener Antriebsleistung und Gestaltung der Pumpe mögliche weitere Druckaufbau.

Zur Lösung dieser Aufgabe sind die bekannten nachstellbaren Statoren für Exzenterschneckenpumpen weder vorgesehen noch geeignet. Die zum Nachstellen rings um den Statormantel angeordneten Vorrichtungen, beispielsweise Spannschellen, widersetzen sich jeder Durchmessererweiterung des Stators selbst dann, wenn am Statormantel vorgesehene Sollbruchstellen schon gebrochen sind oder der Statormantel von vorneherein in mehrere getrennt nachstellbare schalenartige Abschnitte unterteilt ist. Im allgemeinen ist auch die Statorauskleidung radial innerhalb der im Statormantel zum Nachspannen vorgesehenen Trennbereiche viel zu dick, als daß sie unter dem Einfluß eines gefährlichen inneren Überdruckes rechtzeitig platzen könnte. Aus dem diskutierten Stand der Technik der nachstellbaren Statoren für Exzenterschneckenpumpen ergibt sich somit kein Ansatzpunkt zur Lösung der genannten Aufgabe.

Aus der DE 2718120 A1 ist eine Kolbenpumpe zum Fördern geringstabiler, insbes. explosiver, Fluide bekannt, bei der in zwei nebeneinander angeordneten Zylindern je ein Pumpkolben und ein mit Druckluft antreibbarer Motorkolben axial hintereinander angeordnet und teleskopartig ineinander geführt sind. Im normalen Betrieb ist eine Relativverschiebung zwischen Pumpkolben und Motorkolben durch radiale Scherstifte verhindert. Wenn jedoch der Druck des geförderten Fluids eine bestimmte Grenze überschreitet, werden die Scherstifte zwischen dem betroffenen Pumpkolben und dem zugehörigen Motorkolben abgeschert, so daß der Pumpkolben sich teilweise in den Motorkolben hineinverschiebt und dadurch das Volumen des von ihm begrenzten Zylinderraums vergrößert und schließlich radiale Auslässe im Zylinder freigibt, durch die das Fördermedium ausströmen kann.

Erfindungsgemäß ist die Aufgabe, ausgehend von einem Gehäuse der eingangs beschriebenen Gattung, dadurch gelöst, daß mindestens ein Trennbereich des Statormantels und der radial innerhalb davon angeordnete Bereich der Statorauskleidung sowie die Verbindungen der Anschlußstutzen mit dem Statormantel derart gestaltet sind, daß der Pumpenstator bei Überschreitung eines vorgegebenen inneren Überdrucks in mindestens einem Trennbereich aufplatzt.

Mit besonderem Vorteil läßt sich die Erfindung bei einem Gehäuse für eine Exzenterschneckenpumpe anwenden, bei dem die Statorauskleidung eine zweigängige Innengewindefläche mit im Querschnittsprofil bogenförmigen, je einen Scheitel einschließenden Profilabschnitten aufweist. Dabei erstreckt sich erfindungsgemäß mindestens ein Trennbereich des Statormantels mit einer Steigung, die der Gewindesteigung der Innengewindefläche der Statorauskleidung entspricht, entlang einem Scheitel.

Vorzugsweise ist der Statormantel längs zweier Trennbereiche in zwei im wesentlichen starre Mantelteile unterteilt. Dies hat den Vorteil, daß die bei Druckanstieg entstehenden Berstkräfte sich in zwei Trennbereichen konzentrieren, so daß nach dem Bersten des Statormantels auch die Statorauskleidung in den Trennbereichen rasch über ihre Zugfestigkeitsgrenze hinaus belastet und dadurch zum Bersten gebracht wird.

Die beiden Mantelteile können durch querliegende Spannelemente zusammengehalten sein, die je eine Sollbruchstelle aufweisen.

Der Stator ist mit den beiden zugehörigen Gehäuseteilen vorzugsweise dadurch verbunden, daß der Statormantel zwei ringförmige Enden aufweist, mit denen er den Anschlußstutzen je eines der beiden Gehäuseteile umschließt. Diese Abweichung von der üblichen Verbindung zwischen den Enden des Statormantels und den zugehörigen Anschlußstutzen hat den Vorteil, daß der Statormantel bis zu seinen beiden Enden hin aufplatzen-kann, ohne dabei von den Anschlußstutzen durch Formschluß behindert zu werden.

Damit das Aufplatzen des Statormantels bis zu seinen Enden hin auch durch Reibschluß möglichst wenig behindert wird, ist es ferner zweckmäßig, daß die beiden Gehäuseteile durch Stehbolzen in einem bestimmten Abstand voneinander gehalten sind und die Enden des Statormantels auf den Anschlußstutzen axial schwimmend geführt sind.

Die Trennbereiche im Statormantel und in der Statorauskleidung sind vorzugsweise so bemessen, daß der innere Überdruck, bei dem der Pumpenstator aufplatzt, 5 bis 10 bar über dem Betriebsüberdruck der Pumpe liegt.

Vorzugsweise besteht der Statormantel aus einem Werkstoff mit einer Bruchdehnung von höchstens 1,0 %. Solche Werkstoffe sind beispielsweise Grauguß mit einer üblichen Bruchdehnung von 0,3 bis 0,8 % sowie keramische Werkstoffe mit einer üblichen Bruchdehnung von 0,1 bis 0,2 % und bestimmte Glassorten.

Wenn die Statorauskleidung eine im wesentlichen konstante Dicke haben soll, muß der Statormantel selbst eine Innengewindefläche bilden. Wenn ein solcher Statormantel außen kreiszylindrisch ist, dann ist er in den Bereichen zwischen je zwei wendelförmigen äußeren Nuten ziemlich steif, so daß ein erheblicher Innendruck erforderlich ist, um den Stator längs der wendelförmigen Nuten zum Platzen zu bringen. Zusätzlich von außen in einen solchen Statormantel eingearbeitete achsparallele Nuten konstanter Tiefe können die Steifigkeit der von je zwei wendelförmigen Nuten begrenzten Abschnitte des Statormantels nur unwesentlich vermindern und deshalb zur angestrebten Explosionssicherheit nicht allzuviel beitragen.

Um bei einer Exzenterschneckenpumpe mit einem solchen Statormantel die Explosionssicherheit noch weiter zu erhöhen, sind erfindungsgemäß die Trennbereiche des Statormantels radial nach innen durch je eine innere achsparallele Nut begrenzt, deren Tiefe, von der Statorachse aus gemessen, mindestens annähernd konstant ist.

Solche inneren achsparallelen Nuten lassen sich mit herkömmlichen Fertigungsmethoden, beispielsweise durch Räumen oder Stoßen, ohne besondere Schwierigkeiten mit sehr geringen Tiefentoleranzen herstellen. Deshalb läßt sich die Dicke der radial außerhalb der achsparallelen inneren Nuten stehenbleibenden Trennbereiche des Statormantels den Erfordernissen genau anpassen, vorausgesetzt, daß die Außenfläche des Statormantels geringe Durchmesser- und Rundheitstoleranzen aufweist.

Falls diese Vorausetzung nicht gegeben sein sollte, oder falls der Statormantel eine besonders zähe Außenhaut aufweisen sollte, ist es zweckmäßig, wenn der Statormantel, den inneren achsparallelen Nuten radial gegenüberliegend, je eine äußere achsparallele Nut aufweist.

In jedem Fall ist es vorteilhaft, wenn die inneren Nuten ein scharfkantiges Nutgrundprofil haben. Dadurch ergeben sich Kerbspannungen, die im Falle eines kritischen inneren Überdruckes den Statormantel besonders rasch bersten lassen.

Die Ausführungsform mit äußeren und inneren achsparallelen Nuten kann dadurch weitergebildet sein, daß die äußeren achsparallelen Nuten ein zu ihrem Nutgrund spitz zulaufendes Profil aufweisen und das Nutgrundprofil der inneren achsparallelen Nuten rechteckig und in bezug auf die zugehörige äußere Nut symmetrisch ist.

Die inneren achsparallelen Nuten können mit dem die Statorauskleidung bildenden Elastomer ausgefüllt sein. Dadurch verbessert sich die Verankerung der Statorauskleidung im Statormantel.

Es ist allerdings zweckmäßig, wenn das Elastomer der Statorauskleidung an die Wände der inneren achsparallelen Nuten nicht anvulkanisiert ist. Dies läßt sich ohne weiteres dadurch erreichen, daß man davon absieht, den zum Anvulkanisieren der Statorauskleidung an den Statormantel erforderlichen Haftvermittler in die achsparallelen inneren Nuten einzubringen.

Ausführungsbeispiele der Erfindung werden im folgenden anhand schematischer Zeichnungen mit weiteren Einzelheiten erläutert. Es zeigen:
- Fig. 1: einen Pumpenstator und angrenzende Gehäuseteile einer Exzenterschneckenpumpe in einem axialen Schnitt;
- Fig. 2: den Querschnitt II-II in Fig. 3;
- Fig. 3 bis 6: abgewandelte Querschnittsformen;
- Fig. 7: einen weiteren Pumpenstator einer Exzenterschneckenpumpe;
- Fig. 8: den Querschnitt VIII-VIII in Fig. 7;
- Fig. 9: den vergrößerten Ausschnitt im Bereich IX-IX in Fig. 8,
- Fig. 10: eine zur Hälfte als Axialschnitt gezeichnete Seitenansicht eines Pumpenstators,
- Fig. 11: den Ausschnitt XI aus Fig. 10 in größerem Maßstab,
- Fig. 12: den Querschnitt XII-XII in Fig. 10 und
- Fig. 13: den Querschnitt XIII-XIII in Fig. 10.

Die in Fig. 1 teilweise dargestellte Exzenterschneckenpumpe ist für einen Betriebsüberdruck (gegenüber dem Umgebungsdruck) von 20 bar ausgelegt. Sie hat einen Pumpenstator 10 mit einem Statormantel 12 aus Grauguß, der als wendelförmige Trennbereiche 14 sowie als achsparallele Trennbereiche 16 ausgebildete Sollbruchstellen aufweist. In den Trennbereichen 14 und 16 ist die radiale Dicke des Statormantels 12 durch je eine von außen eingearbeitete, beispielsweise eingegossene oder eingefräste Nut derart vermindert, daß der Statormantel bei einem inneren Überdruck in der Größenordnung von 5 bis 10 bar oberhalb des Betriebsüberdruckes in mehrere Mantelteile 18 zerbirst. Der Statormantel 12 hat zwei ringförmige Enden 20, die bei einem solchen inneren Überdruck ebenfalls bersten.

Im Statormantel 12 ist eine gummielastische Statorauskleidung 22 befestigt, vorzugsweise einvulkanisiert. Die Statorauskleidung 22 bildet ein zweigängiges Gewinde, dessen Querschnitt sich auf der gesamten Länge der Statorauskleidung aus zwei bogenförmigen Profilabschnitten 24 mit je einem Scheitel 26 und zwei dazwischenliegenden geraden Profilabschnitten 28 zusammensetzt. Die Statorauskleidung 22 hat zwei flanschartige Endbereiche 30, die in eines der ringförmigen Enden 20 des Statormantels 12 hineinragen.

Der so gestaltete Pumpenstator 10 ist zwischen zwei starren Gehäuseteilen 32 und 34 angeordnet, die je einen Anschlußstutzen 36 aufweisen. Die beiden Anschlußstutzen 36 greifen in je eines der ringförmigen Enden 20 des Statormantels 12 ein, sind also von diesem umschlossen. In die äußere Mantelfläche jedes Anschlußstutzens 36 ist eine Ringdichtung 38 eingebettet, die gegen die innere Mantelfläche des zugehörigen ringförmigen Endes 20 des Statormantels 12 abdichtet.

Die beiden Gehäuseteile 32 und 34 sind miteinander durch mehrere zur Achse A des Pumpenstators 10 parallele Stehbolzen 40 verbunden und in einem solchen Abstand voneinander gehalten, daß der Statormantel 12 ein kleines axiales Spiel hat, also zwischen den Gehäuseteilen 32 und 34 nicht festgeklemmt ist. Dabei sollen die beiden Anschlußstutzen 36, wenn überhaupt, nur lose an je einem der flanschartigen Endbereiche 30 der Statorauskleidung 22 anliegen.

Am Anschlußstutzen 36 des in Fig. 1 oberen Gehäuseteils 32 ist ein radialer Stift 42 befestigt, der in einen achsparallelen Schlitz 44 des oberen Endes 20 des Statormantels 12 eingreift und diesen somit daran hindert, sich zu verdrehen.

Gemäß Fig. 2 hat der Statormantel 12 im Querschnitt einen kreisförmigen äußeren Umriß, der sich besonders für die Herstellung des Statormantels durch Gießen eignet. Stattdessen läßt sich der Statormantel aber auch mit dem in Fig. 3 abgebildeten ovalen Querschnitt gießen. Es sind auch elliptische Querschnittsformen möglich, die zwischen der Kreisform und der ovalen Form liegen.

Die wendelförmigen Trennbereiche 14 des Statormantels, die den Scheiteln 26 der Statorauskleidung 22 folgen, können als Alternative zu den in Fig. 1 bis 3 sowie in Fig. 5 und 6 abgebildeten nutenartigen Gestaltungen auch von Abflachungen gebildet sein, wie sie in Fig. 4 dargestellt sind.

Die Statorauskleidung 22 hat gemäß Fig. 1 bis 4 sowie gemäß Fig. 7 und 8 auf ihrem gesamten Umfang und im wesentlichen auch auf ihrer gesamten Länge eine konstante Dicke, die so gering bemessen ist, daß die Statorauskleidung in den Bereichen radial innerhalb der im Statormantel 12 ausgebildeten Trennbereiche 14 und ggf. auch 16 platzt, wenn der Statormantel 12 selbst in diesen Trennbereichen infolge inneren Überdruckes birst.

Hingegen ist gemäß Fig. 5 und 6 auch die Statorauskleidung 22 in ihren Zonen radial innerhalb der Trennbereiche 14 dadurch geschwächt, daß sie in diesen Zonen eine verminderte Dicke aufweist. Die Dickenverminderung kann gemäß Fig. 5 einen stetigen Verlauf haben oder gemäß Fig. 6 dadurch gebildet sein, daß der Statormantel 12 im Bereich der Scheitel 26 radial nach innen vorspringt.

Eine Dickenverminderung mit stetigem Verlauf läßt sich auch, wie aus der DE 3525529 C1 an sich bekannt, dadurch erzielen, daß Innen- und Außenkontur der Statorauskleidung 22 geometrisch ähnliche, jedoch um einen kleinen Winkel von beispielsweise 5° bis 15° gegeneinander verdrehte Ovale sind.

Während gemäß Fig. 1 bis 6 die Trennbereiche 14, und soweit vorhanden, auch die Trennbereiche 16, Bereiche sind, in denen der Statormantel 12 eine verminderte Dicke hat und dadurch geschwächt ist, können die Trennbereiche 14 auch, wie in Fig. 7 bis 9 dargestellt, Bereiche sein, in denen von vorneherein getrennte Hälften des Statormantels 12 aneinanderliegen und durch Spannvorrichtungen zusammengehalten sind. Bei dem in Fig. 7 bis 9 dargestellten Ausführungsbeispiel sind die Spannvorrichtungen von Spannschellen 46 mit Flanschen 48 und zugehörigen Spannschrauben 50 gebildet. Die Spannschrauben 50 haben je eine Sollbruchstelle 52. Die Flansche 48 können, anstatt an Spannschellen 46 ausgebildet zu sein, auch unmittelbar an den beiden Hälften des Statormantels 12 ausgebildet, beispielsweise angegossen, sein.

Der in Fig. 10 bis 13 dargestellte Pumpenstator 10 gehört zu einer Exzenterschneckenpumpe, die für einen Betriebsüberdruck von beispielsweise 20 bar ausgelegt ist. Bei Überschreitung dieses Druckes soll der Pumpenstator 10 bersten. Der Pumpenstator 10 hat einen Statormantel 12, der außen kreiszylindrisch ist, so daß er eine Statorachse A definiert, und der innen die Form einer zweigängigen Wendel aufweist.

In den Statormantel 12 sind vier innere Nuten 15 von konstanter Breite b und konstanter, von der Statorachse A aus gemessener Tiefe c eingearbeitet, die je eine die Statorachse A enthaltende Mittelebene D sowie je zwei dazu parallele Seitenwände aufweisen und als innere achsparallele Nuten bezeichnet werden. Diese Nuten 15 sind um 90° gegeneinander versetzt und somit einander paarweise diametral gegenüberliegend angeordnet. Die Tiefe c der inneren achsparallelen Nuten 15 ist so bemessen, daß diese Nuten Trennbereiche 16 definieren, in denen der Statormantel 12 bei einem kritischen inneren Überdruck längs mindestens einer dieser Nuten aufplatzt und sich längs der übrigen inneren achsparallelen Nuten mindestens derart verformt, daß der innere Überdruck schlagartig abgebaut wird.

Um die möglicherweise zähe Außenhaut des Statormantels 12 zu unterbrechen und etwaige Ungenauigkeiten der Außenmaße des Statormantels unschädlich zu machen, ist in jedem Trennbereich 16 zusätzlich eine äußere achsparallele Nut 17 vorgesehen. Im dargestellten Beispiel haben die äußeren achsparallelen Nuten 17 ein dreieckiges Profil, dessen Scheitel in der Mittelebene D der zugehörigen inneren achsparallelen Nut 15 liegt.

Damit der Statormantel 12 bei Überschreitung des kritischen inneren Überdruckes möglichst sofort in vier gleiche Mantelteile 18 zerfällt, wird beim Einarbeiten der äußeren achsparallelen Nuten 17 deren Tiefe, ebenso wie die Tiefe c der inneren achsparallelen Nuten 15, auf die Statorachse A bezogen und nicht etwa auf die Außenfläche des Statormantels. Auf diese Weise wird sichergestellt, daß jeder einzelne Trennbereich 16 auf seiner gesamten Länge eine mit hoher Genauigkeit konstante radiale Dicke aufweist, die in allen vier Trennbereichen 16 mit ebenfalls hoher Genauigkeit gleichgroß ist.

Der Statormantel 12 kann, wie in Fig. 10 dargestellt, zusätzlich eine oder mehrere äußere ringförmige Nuten 19 aufweisen, damit die sich im Falle des Berstens voneinander trennenden Mantelteile 18 in kleinere und für die Umgebung somit ungefährliche Stücke unterteilt werden oder zumindest eine gewisse zusätzliche Energie als Verformungsarbeit aufzehren.

Schließlich hat der Statormantel 12 zwei ringförmige Enden 20, die im Einbauzustand je einen Anschlußstutzen derart umschließen, daß sie sich von diesen im Falle des Berstens leicht radial nach außen trennen können. Die Anschlußstutzen gehören zu nicht dargestellten Gehäuseteilen, zwischen denen der Pumpenstator 10 angeordnet ist. Wegen Einzelheiten dieser Anordnung sei auf Fig. 1 verwiesen.

Im Statormantel 12 ist eine gummielastische Statorauskleidung 22 befestigt, vorzugsweise einvulkanisiert. Die Statorauskleidung 22 hat eine in allen Querschnitten durch den Pumpenstator 10 konstante Dicke, bildet also ebenso wie die Innenfläche des Statormantels 12 ein zweigängiges Innengewinde, dem ein nicht dargestellter eingängiger Rotor zugeordnet ist, wie dies bei Exzenterschneckenpumpen üblich ist.

Der Gummi- oder Elastomerwerkstoff, aus dem die Statorauskleidung 22 besteht, hat beim Einvulkanisieren die inneren achsparallelen Nuten 15 ausgefüllt und bildet somit Rippen 23 von gleichem Rechteckquerschnitt wie diese Nuten. Die Rippen 23 sollen allerdings im Gegensatz zur Statorauskleidung 22 selbst nicht oder nur mit vernachlässigbar geringer Kraft am Statormantel 12 haften. Aus diesem Grund sind die Nuten 15 im Gegensatz zu der an der eigentlichen Statorauskleidung 22 anliegenden Fläche des Statormantels 12 vor dem Einbringen des Gummi- oder Elastomerwerkstoffs nicht mit einem Haftvermittler beschichtet worden.

Trennbereiche 16 der im Vorstehenden beschriebenen Art können bei Exzenterschneckenmaschinen beliebiger Art vorgesehen sein, beispielsweise auch bei Pumpen oder Motoren, deren Stator eine drei- oder mehrgängige Innengewindefläche bildet.

## Patentansprüche

1. Gehäuse einer Exzenterschneckenpumpe, mit
- einem Statormantel (12), der mindestens einen sich über seine Länge erstreckenden Trennbereich (14) aufweist,
- einer Statorauskleidung (22) aus einem Elastomer, die zusammen mit dem Statormantel (12) einen rohrförmigen Pumpenstator (10) bildet, und
- zwei Gehäuseteilen (32, 34), die über je einen an ihnen ausgebildeten Anschlußstutzen (36) mit je einem Ende (20) des Statormantels (12) verbunden sind,
dadurch **gekennzeichnet**, daß mindestens ein Trennbereich (14, 16) des Statormantels (12) und der radial innerhalb davon angeordnete Bereich der Statorauskleidung (22) sowie die Verbindungen der Anschlußstutzen (36) mit dem Statormantel (12) derart gestaltet sind, daß der Pumpenstator (10) bei Überschreitung eines vorgegebenen inneren Überdrucks in mindestens einem Trennbereich (14, 16) aufplatzt.

2. Gehäuse nach Anspruch 1,
dadurch **gekennzeichnet**, daß
- die Statorauskleidung (22) eine zweigängige Innengewindefläche mit im Querschnittsprofil bogenförmigen, je einen Scheitel (26) einschließenden Profilabschnitten (24) aufweist, und
- mindestens ein Trennbereich (14) des Statormantels (12) sich mit einer Steigung, die der Gewindesteigung der Innengewindefläche der Statorauskleidung (22) entspricht, entlang einem der Scheitel (26) erstreckt.

3. Gehäuse nach Anspruch 2,
dadurch **gekennzeichnet**, daß
- der Statormantel (12) längs zweier Trennbereiche (16) in zwei im wesentlichen starre Mantelteile (18) unterteilt ist, und
- die beiden Mantelteile (18) durch querliegende Spannelemente (46, 50) zusammengehalten sind, die je eine Sollbruchstelle aufweisen.

4. Gehäuse nach einem der Ansprüche 1 bis 3,
dadurch **gekennzeichnet**, daß der Statormantel (12) zwei ringförmige Enden (20) aufweist, mit denen er den Anschlußstutzen (36) je eines der beiden Gehäuseteile (32, 34) umschließt.

5. Gehäuse nach Anspruch 4,
dadurch **gekennzeichnet**, daß die beiden Gehäuseteile (32, 34) durch Stehbolzen (40) in einem bestimmten Abstand voneinander gehalten sind und die Enden (20) des Statormantels (12) auf den Anschlußstutzen (36) axial schwimmend geführt sind.

6. Gehäuse einer Exzenterschneckenpumpe mit
- einem Statormantel (12), der außen im wesentlichen kreiszylindrich, und innen wendelförmig ist, und an dem durch achsparallele Nuten (15) Trennbereiche (16) ausgebildet sind,
- einer Statorauskleidung (22) aus einem Elastomer, die zusammen mit dem Statormantel (12) einen rohrförmigen Pumpenstator (10) bildet, und
- zwei Gehäuseteilen, die mit je einem Ende (20) des Statormantels (12) verbunden sind,
- wobei die Trennbereiche (16) des Statormantels (12) und der radial innerhalb davon angeordnete Bereich der Statorauskleidung (22) sowie die Verbindungen der Gehäuseteile mit dem Statormantel (12) derart gestaltet sind, daß der Pumpenstator (10) bei Überschreitung eines vorgegebenen inneren Überdrucks in mindestens einem Trennbereich (16) aufplatzt,
dadurch **gekennzeichnet**, daß die Trennbereiche (16) des Statormantels (12) radial nach innen durch je eine innere achsparallele Nut (15) begrenzt sind, deren Tiefe (c), von der Statorachse (A) aus gemessen, mindestens annähernd konstant ist.

7. Gehäuse nach Anspruch 6,
dadurch **gekennzeichnet**, daß der Statormantel (12), den inneren achsparallelen Nuten (15) radial gegenüberliegend, je eine äußere achsparallele Nut (17) aufweist.

8. Gehäuse nach Anspruch 7,
dadurch **gekennzeichnet**, daß
- die äußeren achsparellelen Nuten (17) ein zu ihrem Nutgrund spitz zulaufendes Profil aufweisen und das Nutgrundprofil der inneren achsparallelen Nuten (15) rechteckig und in bezug auf die zugehörige äußere Nut (17) symmetrisch ist.

9. Gehäuse nach einem der Ansprüche 6 bis 8,
dadurch **gekennzeichnet**, daß die inneren achsparallelen Nuten (15) mit dem die Statorauskleidung (22) bildenden Elastomer ausgefüllt sind.

10. Gehäuse nach Anspruch 9,
dadurch **gekennzeichnet**, daß das Elastomer der Statorauskleidung (22) an die Wände der inneren achsparallelen Nuten (15) nicht anvulkanisiert ist.

## Claims

1. A casing of an eccentric worm pump, comprising
- a stator jacket (12) which has at least one parting area (14) extending throughout its length,
- a stator lining (22) of elastomeric material forming a tubular pump stator (10) together with the stator jacket (12), and
- two casing portions (32, 34) each connected by a connecting piece (36), with which they are formed, to a respective end (20) of the stator jacket (12),
**characterized** in that at least one parting area (14, 16) of the stator jacket (12) and the region of the stator lining (22) located radially inside thereof as well as the junctions of the connecting pieces (36) with the stator jacket (12) are designed such that the pump stator (10) will burst in at least one parting area (14, 16) when a predetermined positive internal pressure is exceeded.

2. The casing as claimed in claim 1,
**characterized** in that
- the stator lining (22) comprises a double-thread internal thread surface having profile sections (24) which are arcuate in cross section and include an apex (26) each, and
- at least one parting area (14) of the stator jacket (12) extends along one of the apices (26) at a pitch which corresponds to the thread pitch of the internal thread surface of the stator lining (22).

3. The casing as claimed in claim 2,
**characterized** in that
- the stator jacket (12) is divided along two parting areas (16) into two substantially rigid jacket portions (18), and
- the two jacket portions (18) are held together by clamping members (46, 50) which are disposed transversely and each include a preset breaking point.

4. The casing as claimed in any one of claims 1 to 3,
**characterized** in that the stator jacket (12) has two annular ends (20) by which it surrounds the connecting piece (36) of one each of the casing portions (32, 34).

5. The casing as claimed in claim 4,
**characterized** in that the two casing portions (32, 34) are kept at a certain distance from each other by spacer bolts (40) and the ends (20) of the stator jacket (12) are guided to float axially on the connecting pieces (36).

6. A casing of an eccentric worm pump, comprising
- a stator jacket (12) which is substantially of the shape of a circular cylinder on the outside and of helical shape at the inside and which is formed with parting areas (16) by paraxial grooves,
- a stator lining (22) of elastomeric material forming a tubular pump stator (10) together with the stator jacket (12), and
- two casing portions, each connected to a respective end (20) of the stator jacket (12),
- the parting areas (16) of the stator jacket (12) and the region of the stator lining (22) located radially inside thereof as well as the junctions of the casing portions with the stator jacket (12) being designed such that the pump stator (10) will burst in at least one parting area (16) when a predetermined positive internal pressure is exceeded,
**characterized** in that the parting areas (16) of the stator jacket (12) are defined radially inwardly by an inner paraxial groove (15) each having a depth (c), measured from the stator axis (A), which is at least approximately constant.

7. The casing as claimed in claim 6,
**characterized** in that the stator jacket (12) includes a respective outer paraxial groove (17) radially opposite each inner paraxial groove (15).

8. The casing as claimed in claim 7,
**characterized** in that
- the outer paraxial grooves (17) have an outline which tapers towards their groove base and the groove base outline of the inner paraxial grooves (15) is rectangular and symmetrical with respect to the associated outer groove (17).

9. The casing as claimed in any one of claims 6 to 8,
**characterized** in that the inner paraxial grooves (15) are filled with the elastomeric material which forms the stator lining (22).

10. The casing as claimed in claim 9,
**characterized** in that the elastomeric material of the stator lining (22) is not vulcanized to the walls of the inner paraxial grooves (15).

## Revendications

1. Carter d'une pompe à vis excentrique, comportant :
- une enveloppe de stator (12) qui présente au moins une région de séparation (14) s'étendant sur sa longueur,
- un revêtement de stator (22) en élastomère, qui forme conjointement avec l'enveloppe de stator (12) un stator de pompe tubulaire (10), et
- deux parties de carter (32, 34) qui sont reliées chacune à une extrémité (20) de l'enveloppe de stator (12) via un manchon de raccordement (36) respectif réalisé sur ces parties de carter,
caractérisé en ce qu'au moins une région de séparation (14, 16) de l'enveloppe de stator (12) et la région du revêtement de stator (22) agencée radialement à l'intérieur de celle-ci, ainsi que les liaisons des manchons de raccordement (36) avec l'enveloppe de stator (12) sont réalisées de telle sorte que le stator de pompe (10) éclate dans au moins une région de séparation (14, 16) lors d'un dépassement d'une surpression intérieure prédéterminée.

2. Carter selon la revendication 1,
caractérisé en ce que :
- le revêtement de stator (22) présente une surface taraudée à deux filets comportant des tronçons profilés (24) en section transversale en forme d'arc enfermant respectivement une crête (26), et
- au moins une région de séparation (14) de l'enveloppe de stator (12) s'étend avec une pente qui correspond au pas de la surface taraudée du revêtement de stator (22), le long d'une des crêtes (26).

3. Carter selon la revendication 2,
caractérisé en ce que :
- l'enveloppe de stator (12) est divisée le long de deux régions de séparation (16) en deux parties d'enveloppe (18) sensiblement rigides, et
- les deux parties d'enveloppe (18) sont maintenues assemblées par des éléments de serrage (46, 50) situés transversalement qui présentent chacun un emplacement destiné à la rupture.

4. Carter selon l'une quelconque des revendications 1 à 3,
caractérisé en ce que l'enveloppe de stator (12) présente deux extrémités annulaires (20) par l'intermédiaire desquelles elle entoure le manchon de raccordement (36) de chacune des deux parties de carter (32, 34).

5. Carter selon la revendication 4,
caractérisé en ce que les deux parties de carter (32, 34) sont maintenues à une certaine distance l'une de l'autre par des goujons (40), et en ce que les extrémités (20) de l'enveloppe de stator (12) sont guidées de façon axialement flottante sur les manchons de raccordement (36).

6. Carter d'une pompe à vis excentrique, comportant
- une enveloppe de stator (12) qui est à l'extérieur sensiblement en forme de cylindre droit et à l'intérieur en forme d'hélice, et sur laquelle sont réalisées des régions de séparation (16) par des gorges (15) parallèles à l'axe,
- un revêtement de stator (20) en élastomère, qui forme conjointement avec l'enveloppe de stator (12) un stator de pompe tubulaire (10), et
- deux parties de carter qui sont reliées chacune à une extrémité (20) de l'enveloppe de stator (12),
- les régions de séparation (16) de l'enveloppe de stator (12) et la région du revêtement de stator (22) agencée radialement à l'intérieur de celles-ci, ainsi que les liaisons des parties de carter avec l'enveloppe de stator (12) étant réalisées de telle sorte que le stator de pompe (10) éclate dans au moins une région de séparation (16) lors du dépassement d'une surpression intérieure prédéterminée,
caractérisé en ce que les régions de séparation (16) de l'enveloppe de stator (12) sont délimitées radialement vers l'intérieur respectivement par une gorge intérieure (15) parallèle à l'axe, dont la profondeur (c), mesurée depuis l'axe (A) du stator, est au moins approximativement constante.

7. Carter selon la revendication 6,
caractérisé en ce que l'enveloppe de stator (12) présente une gorge extérieure (17) parallèle à l'axe, située respectivement radialement en vis-à-vis des gorges intérieures (15) parallèlement à l'axe.

8. Carter selon la revendication 7,
caractérisé en ce que les gorges extérieures (17) parallèles à l'axe présentent un profil s'étendant sous un angle aigu vers le fond de gorge, et en ce que le profil de fond des gorges intérieures (15) parallèles à l'axe est rectangulaire et symétrique par rapport à la gorge extérieure (17) associée.

9. Carter selon l'une quelconque des revendications 6 à 8,
caractérisé en ce que les gorges intérieures (15) parallèles à l'axe sont remplies avec l'élastomère formant le revêtement de stator (22).

10. Carter selon la revendication 9,
caractérisé en ce que l'élastomère du revêtement de stator (22) n'est pas vulcanisé sur les parois des gorges intérieures (15) parallèles à l'axe.
